# EUROPÄISCHE PATENTSCHRIFT

(11) **EP 1 475 589 B1**
(45) Veröffentlichungstag und Bekanntmachung des Hinweises auf die Patenterteilung: **10.08.2011**
(21) Anmeldenummer: 04006494.1
(22) Anmeldetag: 18.03.2004
(51) Int. Cl.: F25D 13/00, F25D 25/00, F25D 17/00

(54) **Verfahren zum Abkühlen von plattenförmigen Kühlelementen und/oder Kühlgut und Kühlgutvorrichtung dafür**
Method for cooling of plate-shaped cooling elements and/or cooled goods and apparatus therefor
Procédé de refroidissement d'éléments de refroidissement en forme de plaque et/ou produits réfrigérés et dispositif approprié

(30) Priorität: 29.07.2003 DE 20311769 U; 08.05.2003 DE 20307235 U
(43) Veröffentlichungstag der Anmeldung: 10.11.2004
(73) Patentinhaber: Welita GmbH, 59174 Kamen (DE)
(72) Erfinder: Ehlert, Ralf, 59174 Kamen (DE)
(74) Vertreter: Schneider, Uwe

(56) Entgegenhaltungen:
- WO-A-00/54641
- DE-U1- 20 307 235
- GB-A- 943 675
- US-A- 4 021 213
- US-A- 4 736 592
- US-A1- 2003 001 468

## Beschreibung

Die Erfindung betrifft ein Verfahren zum Abkühlen von plattenförmigen Kühlelementen und/oder von Kühlgut.

Weiterhin betrifft die Erfindung eine geeignete Kühlvorrichtung für plattenförmige Kühlelemente und/oder Kühlgutträger zur Durchführung des Verfahrens.

Plattenförmige Kühlelemente, so genannte eutektische Platten, werden insbesondere in isolierte Transportbehälter eingesetzt, um das Transportgut, insbesondere Lebensmittel, während des Transports kühl zu halten. Es handelt sich um hermetisch abgeschlossene Körper, die mit einer Füllung mit einer grossen Wärmespeicherkapazität versehen sind und die so geeignet sind, der Umgebung über einen längeren Zeitraum Wärme zu entziehen, wobei sie sich selbst erwärmen. Nach Gebrauch werden sie wieder auf eine Temperatur unterhalb der gewünschten Transportraumtemperatur abgekühlt und sind dann wieder verwendbar, wodurch sich gegenüber einer Transportraumkühlung mit Trockeneis erhebliche wirtschaftliche Vorteile bieten.

Üblicherweise erfolgt die vorbereitende Abkühlung der benutzten Kühlelemente durch Einlagerung in ein Kühlhaus. Es hat sich aber gezeigt, dass auf diese Weise die Abkühlung eines Kühlelements mit durchschnittlichem Volumen und Wärmekapazität zwischen 30 und 60 Stunden dauert, bis die gewünschte Einsatztemperatur erreicht ist, je nachdem, wie stark sich das benutzte Kühlelement bei der Verwendung erwärmt hat. Um tägliche Kühltransporte durchführen zu können, sind somit mehrere Sätze von Kühlelementen vorzuhalten, von denen nur einer für den Transport benutzt werden kann, während die anderen den isolierten Kühlraum blockieren.

In dem britischen Patent GB 943 675 wird ein allseitig geschlossenes System zur Aufnahme von mit Lebensmitteln bestückten Rollcontainern zwecks Kühlung für den Zeitraum zwischen Zusammenstellung und Auslieferung beschrieben. Die Kältequelle ist im System integriert.

Die US 2003/0001468 zeigt ein einseitig offenes System zur Aufnahme von mit Lebensmitteln bestückten Rollcontainern zwecks Kühlung während des Transports. Kältequelle ist Trockeneis.

Die US 4 021 213 und US 4 736 592 offenbaren jeweils ein allseitig geschlossenes System zur Kühlung oder Tiefkühlung von Lebensmitteln. Die Kältequelle ist jeweils im System integriert.

Die WO 00/54641 zeigt ein allseitig geschlossenes System zur Temperaturhaltung auf Verzehrniveau von Lebensmitteln. Das System ermöglicht die Erwärmung und Kühlung in einem gemeinsamen System. Kälte- und Wärmequelle sind im System integriert.

Aufgabe der Erfindung ist es daher, ein Verfahren anzugeben, mit dem der Wärmeentzug zu beschleunigen ist, so dass die gewünschte Einsatztemperatur schneller erreicht wird.

Erfindungsgemäss wird diese Aufgabe durch ein Verfahren mit den Merkmalen des Anspruchs 1 und eine luftbetriebene Kühlvorrichtung mit den Merkmalen des Anspruchs 5 gelöst.

Der Erfindung liegt die Erkenntnis zu Grunde, dass eine blosse Einlagerung eines Kühlelements in eine kältere Umgebung deshalb wenig wirksam ist, weil eine Übertragung von Wärme aus der Füllung des Kühlelements an die Umgebungsluft überwiegend nur durch Wärmeleitung erfolgt. Eine Wärmeabgabe an die Umgebungsluft durch Konvektion findet hingegen kaum statt, weil im Kühlhaus ein Schleier kalter Luft mit entsprechend höherer Dichte das Aufsteigen warmer Luftmengen aus den Grenzschichten der Kühlelementoberflächen behindert.

Das erfindungsgemässe Verfahren hat den Vorteil, dass sich die für die Abkühlung der Kühlelemente benötigte Zeit auf 6 bis 9 Stunden verringert, dann ist die Einsatztemperatur im Regelfall erreicht.

Die erfindungsgemässe Kühlvorrichtung dient ganz überwiegend der Abkühlung von plattenförmigen Kühlelementen, wobei nicht ausgeschlossen ist, dass auch Kühlgut zur schnellen Abkühlung direkt in das Traggestell eingelagert wird. Hierzu können geeignete Drahtkörbe eingesetzt werden. Geeignet sind bei palettierten Lebensmitteln wie beispielsweise Joghurtbechern insbesondere auch einfache Platten als Kühlgutträger.

Erfindungsgemäß ist das Traggestell für die Kühlelemente an vier Seiten verkleidet, wobei Vorder- und Rückseite frei bleiben, so dass ein Luftkanal ausgebildet ist, der die Ausbildung einer gerichteten Zwangsströmung in den Luftzwischenräumen zwischen den Kühlelementen fördert. Diese Ausführungsform erzielt besonders gute Ergebnisse, da Toträume neben den Traggestellen vermieden werden und durch die direkt an den Traggestellen anliegende Verkleidung der Luftkanal so ausgebildet ist, dass nur die offenen Querschnitte zwischen den eingeschobenen Kühlelementen als offener Strömungsquerschnitt zur Verfügung stehen.

Entlang der Längsachse können mehrere Traggestelle mit ihren offenen Seiten voreinander positionierbar sein, so dass sie einen gemeinsamen langen Luftkanal ausbilden.

Vorteilhaft ist weiterhin, die Traggestelle abnehmbar von einem Grundrahmen auszubilden. Somit können Kühlelemente satzweise in einem Traggestell gebündelt ein- und ausgelagert werden. Senkrecht zum Grundrahmen ist ein Ventilatorhaltegestell angeordnet.

Um die abnehmbaren Traggestelle wieder einfach und präzise auf dem Rundrahmen positionieren zu können, sieht eine bevorzugte Ausführungsform vor, dass der Grundrahmen ein Zentrierprofil mit wenigstens einer an einer Seite neben dem Standbereich angeordneten Schräge aufweist. Besteht beim Aufsetzen des Traggestells ein leichter Versatz gegenüber dem vorgesehenen Standbereich auf dem Grundrahmen, so gleitet das Traggestell die Schräge hinab auf die vorgesehene Position. Es wird, gerade bei der Ausführungsform mit den umseitig angebrachten Verkleidungsblechen, ein weitgehend dichter Luftkanal auf einfache Weise automatisch beim Aufsetzen der Traggestelle geschaffen.

Um die Positionierung noch weiter zu verbessern, kann nicht nur längs, sondern auch quer eine Zwangspositionierung bewirkt werden, wozu vorzugsweise weitere Zentrierprofile auf einem Queraussteifungsträger des Grundrahmens angeordnet sind.

Gegenüber anderen möglichen Positionierungshilfen wie Stiften, die in Bohrungen eingreifen, bietet die Verwendung von Zentrierprofilen mit Schrägen den Vorteil, dass die Traggestelle in einem weiten Toleranzbereich aufgesetzt werden können, beispielsweise auch mit Gabelstaplern. Die Toleranzbreite geht dabei bis zur Breite der Schräge in horizontaler Projektion gesehen.

Weitere vorteilhafte Ausgestaltungen der Erfindung sind den weiteren Unteransprüchen zu entnehmen und werden nachfolgend mit Bezug auf die Zeichnung näher erläutert. Die Figuren zeigen im Einzelnen:
- Fig. 1: - eine erfindungsgemässe Kühlvorrichtung in seitlicher Ansicht;
- Fig. 2: - ein Grundrahmen der Kühlvorrichtung in Ansicht von oben;
- Fig. 3: - ein Traggestell für die Kühlvorrichtung in Ansicht von vorn;
- Fig. 4: - ein Zentrierprofil für den Grundrahmen in Seitenansicht;
- Fig. 5: - ein Ventilatorhaltegestell in perspektivischer Ansicht; und
- Fig. 6: - ein Traggestell in perspektivischer Ansicht.

Fig. 1 zeigt eine erfindungsgemässe Kühlvorrichtung 100, die im wesentlichen aus
□ einem Grundrahmen 10, auf dem ein oder mehrere Traggestelle 20 positionierbar sind und
□ einem Ventilatorhaltegestell 11, in dem ein oder mehrere Ventilatoren 12 angeordnet sind, besteht.

Die Traggestelle 20 werden mit ihren offenen Seiten aneinander gestellt und vor den Ventilatoren 12 positioniert, die einen horizontalen Luftstrom erzeugen.

Fig. 2 zeigt den Grundrahmen 10 von oben. Um die Positionierung der Traggestelle 20 auf dem Grundrahmen 10 zu erleichtern, sind vorzugsweise Zentrierprofile 14 auf dem Grundrahmen 10 angeordnet, die beim Aufsetzen die Füsse 28 der Traggestelle 20 führen, so dass diese in Längsrichtung exakt am vorgesehenen Standbereich positioniert werden.

Die Zentrierprofile müssen Schrägen enthalten, die ein Abgleiten der Standfüsse 28 der Tragegestelle 20 ermöglichen. Vorzugsweise werden einteilige Zentrierprofile 14 eingesetzt, die in Fig. 4 dargestellt sind. Diese sind aus einem einzigen Blechzuschnitt hergestellt. Zwei gegeneinander angestellte Schrägen 14.1, 14.3 sind über einen mittleren Profilabstand in festem Abstand miteinander verbunden. Die aufragenden Enden der Schrägen 14.1, 14.3 sind jeweils über Standschenkel 14.2, 14.4 abgestützt.

Zusätzliche Zentrierprofile 15 auf einem Queraussteifungsträger 16 des Grundrahmens 10 sorgen für eine entsprechend genaue Positionierung in Querrichtung. Das Traggestell 20 weist dann Standfüsse auf, die kompatibel zu den Zentrierprofilen 14, 15 angeordnet sind, also an der gewünschten Position auf dem Grundrahmen exakt in der Vertiefung zwischen den Zentrierprofilen 14, 15 stehen.

Fig. 3 zeigt eine Ausführungsform des Traggestells 20. Dieses ist an einer Standfläche 20.1, einer Deckfläche 20.4 und an zwei Seitenflächen 20.2, 20.3 luftdicht abgedeckt ist, wobei wenigstens die den Ventilatoren 12 zugewandte Vorderseite und die dazu parallele Rückseite offen sind. Die Abdeckung kann über mit dem Traggestell verbundene Abdeckplatten 29.1,...,29.4 (vgl. Fig. 6) erfolgen, sie kann aber auch bauseitig im Kühlhaus oder in einem Hochregal vorgesehen sein, in das ein Traggesteil 20 eingesetzt ist.

Aufnahmeelemente 22, insbesondere L-förmige Profilschienen, sind rasterförmig angeordnet, um Kühlelemente 30, aber auch mit Kühlgut gefüllte Körbe einlagern zu können.

Um Kühlelemente verschiedener Breite einlagern zu können, enthält die bevorzugte Ausführungsform eine herausnehmbare Mittelstütze 27, die ebenfalls mit rasterförmig angeordneten Aufnahmeelementen 22 versehen ist. Am Boden und an der Decke des Traggestells 20 sind Mittelstützenführungen 24, 26 paarweise angeordnet, in die die Mittelstütze 27 eingeschoben werden kann.

Wie in Fig. 3 erkennbar, sind die Aufnahmeelemente 22 so angeordnet, dass sich zwischen zwei darauf aufliegenden Kühlelementen 30 ein Luftspalt 31 ausbildet, durch den die mit dem Ventilator erzeugte Luftströmung streicht. Die vom Ventilator 12 angesaugte kältere Umgebungsluft verdrängt in den Luftspalten die aus den gebrauchten Kühlelementen 30 strömende Wärme.

Die Luftspalte sind bei Verwendung üblicher eutektischer Platten als Kühlelemente 30 im Traggestell 20 etwa 20 mm hoch. Die theoretische Strömungsgeschwindigkeit berechnet sich zu: $v = \frac{\dot{V}}{h ⋅ b ⋅ n}$
wobei h die Höhe und b die Breite jedes Luftspalts angibt und n die Anzahl der angeströmten Luftspalte, gleichartige Luftspaltgeometrie aller Luftspalte vorausgesetzt.
Sie beträgt bei einem gegebenen Luftdurchsatz *V̇* des Ventilators von 14.000 m³/h etwa 7 m/s.

Bedingt durch verschiedene Strömungswiderstände und leicht abweichende lokale Bedingungen, z. B. je nachdem, ob ein Luftspalt vor den Zentren der Ventilatoren oder deren Randbereichen liegt, ergibt sich eine gemessene Strömungsgeschwindigkeit von 4 bis 6 m/s.

Die Raumlufttemperatur im Kühlhaus oder in dem sonst wie abgeschlossenen Raum, in dem sich die erfindungsgemässe Kühlvorrichtung 100 befindet, beträgt zwischen -21 °C und -27 °C, vorzugsweise -24 °C.

Fig. 5 zeigt in perspektivischer Darstellung einen möglichen Aufbau des Ventilatorhaltegestells 11 mit zwei darin angeordneten Ventilatoren 12. Die Bereiche neben den Ventilatoren 12 sind durch Luftleitbleche abgeschottet, so dass ein Strömungskanal gebildet ist.

Fig. 6 zeigt ein mit Kühlelementen 30 gefülltes Traggestell 20, das an seiner Ober- und Unterseite mit Abdeckplatten 29.3, 29.4 und an seinen Seiten mit Abdeckplatten 29.1, 29.2 verschlossen ist, so dass mit den Abdeckplatten 29.1,...,29.4 ein rechteckiger Luftströmungskanal ausgebildet ist, um die Luftströmung innerhalb des Stapels von Kühlelementen 30 zu halten. Dies ist insbesondere wichtig, um die Verluste durch Strömungen nach aussen so gering zu halten, dass bei einer Aneinanderreihung mehrerer Traggestelle 20, wie sie in Fig. 1 dargestellt ist, auch in dem am weitesten von den Ventilatoren entfernt gelegenen Traggestell noch eine ausreichende Strömungsgeschwindigkeit herrscht. Die oben geschilderte massgenaue Positionierung über Zentrierprofile 14 ist ebenfalls eine Massnahme zur Ausbildung eines weitgehend dichten einheitlichen Luftkanals, der sich durch alle Traggestelle 20 erstreckt.

## Patentansprüche

1. Verfahren zum Abkühlen von plattenförmigen Kühlelementen (30) und/oder Kühlgut mit folgenden Schritten:
Anordnung mehrerer Kühlelemente (30) und/oder von Kühlgut in mindestens einem Traggestell (20) mit im wesentlichen horizontaler Ausrichtung unter Wahrung von Luftspalten (31) zwischen den Kühlelementen und/oder dem Kühlgut,
Einlagern des Traggestells (20) mit den Kühlelementen (30) und/oder dem Kühlgut in einen Raum, dessen Raumlufttemperatur kleiner oder gleich einer gewünschten Einsatztemperatur für die Kühlelemente (30) und/oder das Kühlgut ist, und
Erzeugen einer horizontal gerichteten Raumluftströmung in den Luftspalten (31) durch einen oder mehrere Ventilatoren (12), wobei die Bereiche neben dem bzw. den Ventilatoren (12) durch Luftleitbleche abgeschottet sind und
das Traggestell (20) für die Kühlelemente (30) und/oder das Kühlgut an vier Seiten durch direkt an dem Traggestell (20) anliegende Abdeckplatten (29.1, 29.2, 29.3, 29.4) verkleidet ist, wobei Vorder- und Rückseite frei bleiben, so dass ein Luftkanal ausgebildet ist, durch den die Ausbildung der horizontal gerichteten Raumluftströmung derart als gerichtete Zwangsströmung in den Luftspalten (31) zwischen den Kühlelementen (30) und/oder dem Kühlgut gefördert wird, dass nur die offenen Querschnitte zwischen den eingeschobenen Kühlelementen (30) und/oder dem Kühlgut als offener Strömungsquerschnitt zur Verfügung stehen.

2. Verfahren nach Anspruch 1, **dadurch gekennzeichnet, dass** der Volumenstrom der Luftströmung durch das Traggestell (20) 10.000 m³/h bis 18.000 m³/h beträgt.

3. Verfahren nach Anspruch 1 oder 2, **dadurch gekennzeichnet, dass** die Höhe der Luftspalte (31) 15 bis 30 mm und die Geschwindigkeit der Luftströmung in den Luftspalten (31) 4 bis 6 m/s beträgt.

4. Verfahren nach einem der Ansprüche 1 bis 3, **dadurch gekennzeichnet, dass** die Raumlufttemperatur -21 ° bis -27 °C beträgt.

5. Kühlvorrichtung (100) für plattenförmige Kühlelemente (30) und/oder Kühlgutträger bestehend aus:
wenigstens einem Traggestell (20), in dem mehrere Kühlelemente (30) oder Kühlgutträger beabstandet unter Ausbildung von Luftspalten (31) anzuordnen sind, und
wenigstens einem Ventilator (12), der vor den Schmalseiten der Kühlelemente (30) und/oder Kühlgutträger angeordnet ist und der eine parallel zu einer Längsachse gerichtete Luftströmung durch die Luftspalten (31) bewirkt,
**dadurch gekennzeichnet, dass**
die Bereiche neben dem oder den Ventilatoren (12) durch Luftleitbleche abgeschottet sind und Abdeckplatten (29.1, 29.2, 29.3, 29.4) an einer Standfläche (20.1), einer Deckfläche (20.4) und an zwei Seitenflächen (20.2, 20.3) direkt an dem Traggestell (20) anliegen, wobei die dem bzw. den Ventilatoren (12) zugewandte Vorderseite und die dazu parallele Rückseite offen sind, so dass ein Luftkanal ausgebildet ist, um die Ausbildung der horizontal gerichteten Raumluftströmung derart als gerichtete Zwangsströmung in den Luftspalten (31) zwischen den Kühlelementen (30) und/oder den Kühlgutträgern zu fördern, dass nur die offenen Querschnitte zwischen den eingeschobenen Kühlelementen (30) und/oder den Kühlgutträgern als offener Strömungsquerschnitt zur Verfügung stehen.

6. Kühlvorrichtung nach Anspruch 5, **dadurch gekennzeichnet, dass** das Traggestell (20) mit den Verkleidungen (29.1, 29.2, 29.3, 29.4) an einer Standfläche (20.1), einer Deckfläche (20.4) und an zwei Seitenflächen (20.2, 20.3) luftdicht abgedeckt ist, wobei wenigstens die dem Ventilator (12) zugewandte Vorderseite und die dazu parallele Rückseite offen sind.

7. Kühlvorrichtung nach Anspruch 6, **dadurch gekennzeichnet, dass** entlang der Längsachse mehrere Traggestelle (20) mit ihren offenen Seiten voreinander positionierbar sind.

8. Kühlvorrichtung nach einem der Ansprüche 5 bis 7, **gekennzeichnet durch** einen Grundrahmen (10), auf dem das wenigstens eine Traggestell (20) abnehmbar positionierbar ist und an den sich senkrecht dazu ein Ventilatorhaltergestell (11) anschließt.

9. Kühlvorrichtung nach Anspruch 8, **dadurch gekennzeichnet, dass** der Grundrahmen (10) wenigstens ein Zentrierprofil (14; 15) mit wenigstens einer an einer Seite neben dem Standbereich angeordneten Schräge (14.1, 14.3; 15.1, 15.2) aufweist.

10. Kühlvorrichtung nach Anspruch 9, **dadurch gekennzeichnet, dass** die Schrägen (14.1, 14.3) der Zentrierprofile (14) zur Zentrierung in Längsrichtung des Grundrahmens (10) ausgerichtet sind.

11. Kühlvorrichtung nach Anspruch 9 oder 10, **dadurch gekennzeichnet, dass** die Schrägen (15.1, 15.3) der Zentrierprofile (15) zur Zentrierung in Querrichtung des Grundrahmens (10) ausgerichtet sind.

12. Kühlvorrichtung nach Anspruch 11, **dadurch gekennzeichnet, dass** die Zentrierprofile (15) auf einem Queraussteifungsträger (16) des Grundrahmens (10) angeordnet sind.

13. Kühlvorrichtung nach einem der Ansprüche 9 bis 12, **dadurch gekennzeichnet, dass** die Zentrierprofile (14) einstückig ausgebildet und beidseitig mit Schrägen (14.1, 14.3) versehen sind.

14. Kühlvorrichtung nach einem der Ansprüche 9 bis 13, **dadurch gekennzeichnet, dass** die Schrägen (14.1, 14.3) an einem nach unten abgewinkelten Standschenkel (14.2, 14.4) abgestützt sind.

15. Kühlvorrichtung nach einem der Ansprüche 5 bis 14, **dadurch gekennzeichnet, dass** das Traggestell (20) an seinen beiden Seitenrahmen (21) mit einer Vielzahl von horizontal ausgerichteten Auflagerelementen (22) für Kühlelemente (30) und/oder Kühlgutträger (32) versehen ist, wobei den Auflagerelementen (22) der Seitenrahmen (21) gegenüber jeweils weitere Auflagerelemente an wenigstens einer Mittelstütze (27) angeordnet sind, welche in einem mittleren Bereich des Traggestells (20) angeordnet ist.

16. Kühlvorrichtung nach Anspruch 15, **dadurch gekennzeichnet, dass** an einem Bodenrahmen (23) und einem Deckenrahmen (25) des Traggestells (20) mehrere Paare von Mittelstützenführungen (24, 26) angeordnet sind, in denen die Mittelstütze (27) positionierbar ist.

## Claims

1. A method of cooling plate-shaped cooling elements (30) and/or goods to be cooled, comprising the following steps:
arranging a plurality of cooling elements (30) and/or goods to be cooled in at least one carrier support (20) with a substantially horizontal orientation while maintaining air gaps (31) between the cooling elements and/or the goods to be cooled,
storing the carrier support (20) with the cooling elements (30) and/or the goods to be cooled in a room, the room air temperature of which is less than or equal to a desired use temperature for the cooling elements (30) and/or the goods to be cooled; and
producing a horizontally directed room air flow in the air gaps (31) by one or more fans (12), wherein the regions beside the fan or fans (12) are partitioned off by air guide plates and
the carrier support (20) for the cooling elements (30) and/or the goods to be cooled are clad at four sides by cover plates (29.1, 29.2, 29.3, 29.4) bearing directly against the carrier support (20), wherein the front and rear sides remain free, so that an air passage is formed, by which the formation of the horizontally directed room air flow is promoted in the form of a directed positive flow in the air gaps (31) between the cooling elements (30) and/or the goods to be cooled in such a way that only the open cross-sections between the pushed-in cooling elements (30) and/or the goods to be cooled are available as an open flow cross-section.

2. A method according to claim 1 **characterised in that** the volume flow of the air flow through the carrier support (20) is 10,000 m³/h to 18,000 m³/h.

3. A method according to claim 1 or claim 2 **characterised in that** the height of the air gaps (31) is 15 to 30 mm and the speed of the air flow in the air gaps (31) is 4 to 6 m/s.

4. A method according to one of claims 1 to 3 **characterised in that** the room air temperature is -21° to -27°C.

5. A cooling apparatus (100) for plate-shaped cooling elements (30) and/or carriers of goods to be cooled comprising:
at least one carrier support (20) in which a plurality of cooling elements (30) or carriers of goods to be cooled are to be arranged in a spaced relationship forming air gaps (31), and
at least one fan (12) which is arranged in front of the narrow sides of the cooling elements (30) and/or carriers of goods to be cooled and which produces an air flow, directed parallel to the longitudinal axis, through the air gaps (31),
**characterised in that**
the regions beside the fan or fans (12) are partitioned off by air guide plates and cover plates (29.1, 29.2, 29.3, 29.4) bear against a base surface (20.1), a cover surface (20.4) and two side surfaces (20.2, 20.3) directly against the carrier support (20), wherein the front side which is towards the fan or fans (12) and the rear side parallel thereto are open so that an air passage is formed to promote the formation of the horizontally directed room air flow in the form of a directed positive flow in the air gaps (31) between the cooling elements (30) and/or the carriers of goods to be cooled in such a way that only the open cross-sections between the pushed-in cooling elements (30) and/or the carriers of goods to be cooled are available as an open flow cross-section.

6. A cooling apparatus according tn claim 5 **characterised in that** the carrier support (20) is air-tightly covered with the claddings (29.1, 29.2, 29.3, 29.4) at a base surface (20.1), a cover surface (20.4) and at two side surfaces (20.2, 20.3), wherein at least the front side towards the fan (12) and the rear side parallel thereto are open.

7. A cooling apparatus according to claim 6 **characterised in that** a plurality of carrier supports (20) can be positioned along the longitudinal axis with their open sides in front of each other.

8. A cooling apparatus according to one of claims 5 to 7 **characterised by** a base frame (10) on which the at least one carrier support (20) can be removably positioned and which is adjoined perpendicularly thereto by a fan holder support (11).

9. A cooling apparatus according to claim 8 **characterised in that** the base frame (10) has at least one centering profile (14; 15) with at least one inclined portion (14.1, 14.3; 15.1, 15.2) arranged at one side beside the base region.

10. A cooling apparatus according to claim 9 **characterised in that** the inclined portions (14.1, 14.3) of the centering profiles (14) for centering purposes are oriented in the longitudinal direction of the base frame (10).

11. A cooling apparatus according to claim 9 or claim 10 **characterised in that** the inclined portions (15.1, 15.3) of the centering profiles (15) for centering purposes are oriented in the transverse direction of the base frame (10).

12. A cooling apparatus according to claim 11 **characterised in that** the centering profiles (15) are arranged on a transverse reinforcing bearer (16) of the base frame (10).

13. A cooling apparatus according to one of claims 9 to 12 **characterised in that** the centering profiles (14) are in one piece and are provided on both sides with inclined portions (14.1, 14.3).

14. A cooling apparatus according to one of claims 9 to 13 **characterised in that** the inclined portions (14.1, 14.3) are supported at a downwardly angled support limb (14.2, 14.4).

15. A cooling apparatus according to one of claims 5 to 14 **characterised in that** the carrier support (20) is provided at its two side frames (21) with a plurality of horizontally oriented supporting elements (22) for cooling elements (30) and/or carriers (32) of goods to be cooled, wherein arranged in opposite relationship with the supporting elements (22) of the side frames (21) are respective further supporting elements on at least one central support (27) arranged in a central region of the carrier support (20).

16. A cooling apparatus according to claim 15 **characterised in that** a plurality of pairs of central support guides (24, 26) in which the central support (27) can be positioned are arranged at a bottom frame (23) and a cover frame (25) of the carrier support (20).

## Revendications

1. Procédé de refroidissement d'éléments de refroidissement en forme de plaque (30) et/ou produits réfrigérés, comportant les étapes suivantes :
disposition de plusieurs éléments de refroidissement (30) et/ou de produits réfrigérés dans au moins un cadre porteur (20) avec une orientation sensiblement horizontale en conservant les fentes d'aération (31) entre les éléments de refroidissement et/ou les produits réfrigérés,
stockage du cadre porteur (20) avec les éléments de refroidissement (30) et/ou les produits réfrigérés dans un espace, dont la température de l'air ambiant est inférieure ou égale à une température d'utilisation souhaitée pour les éléments de refroidissement (30) et/ou les produits réfrigérés, et
génération d'un courant d'air ambiant dirigé horizontalement dans les fentes d'aération (31) par un ou plusieurs ventilateurs (12), sachant que les zones à côté du ou des ventilateurs (12) sont cloisonnées par des déflecteurs d'air et
le cadre porteur (20) pour les éléments de refroidissement (30) et/ou les produits réfrigérés est revêtu sur quatre côtés par des plaques de recouvrement (29.1, 29.2, 29.3, 29.4) reposant directement sur le cadre porteur (20), sachant que le côté avant et le côté arrière restent vides de sorte qu'un canal d'air soit réalisé, par lequel la réalisation du courant d'air ambiant dirigé horizontalement est transportée comme courant forcé dirigé dans les fentes d'aération (31) entre les éléments de refroidissement (30) et/ou les produits réfrigérés de telle manière que seules les sections ouvertes entre les éléments de refroidissement insérés (30) et/ou les produits réfrigérés soient disponibles en tant que section de passage ouverte.

2. Procédé selon la revendication 1, **caractérisé en ce que** le débit volumétrique du courant d'air traversant le cadre porteur (20) est compris entre 10 000 m³/h et 18 000 m³/h.

3. Procédé selon la revendication 1 ou 2, **caractérisé en ce que** la hauteur des fentes d'aération (31) est comprise entre 15 et 30 mm et la vitesse du courant d'air dans les fentes d'aération (31 ) est comprise entre 4 et 6 m/s.

4. Procédé selon l'une quelconque des revendications 1 à 3, **caractérisé en ce que** la température de l'air ambiant est comprise entre -21 ° et -27°C.

5. Dispositif de refroidissement (100) pour des éléments de refroidissement (30) en forme de plaque et/ou des supports de produits réfrigérés, se composant de :
au moins un cadre porteur (20), dans lequel plusieurs éléments de refroidissement (30) ou supports de produits réfrigérés sont à agencer à distance en réalisant des fentes d'aération (31), et
au moins un ventilateur (12) qui est disposé avant les petits côtés des éléments de refroidissement (30) et/ou supports de produits réfrigérés et qui provoque un courant d'air dirigé parallèlement à un axe longitudinal par les fentes d'aération (31),
**caractérisé en ce que**
les zones à côté du ou des ventilateurs (12) sont cloisonnées par des déflecteurs d'air et des plaques de recouvrement (29.1, 29.2, 29.3, 29.4) reposent sur une surface de pose (20.1), une surface de recouvrement (20.4) et sur deux surfaces latérales (20.2, 20.3) directement sur le cadre porteur (20), sachant que le côté avant tourné vers le ou les ventilateurs (12) et le côté arrière parallèle à celui-ci sont ouverts de sorte qu'un canal d'air soit réalisé afin de transporter la réalisation du courant d'air ambiant dirigé horizontalement comme courant forcé dirigé dans les fentes d'aération (31) entre les éléments de refroidissement (30) et/ou les supports de produits réfrigérés de telle manière que seules les sections ouvertes entre les éléments de refroidissement insérés (30) et/ou les supports de produits réfrigérés soient disponibles en tant que section de passage ouverte.

6. Dispositif de refroidissement selon la revendication 5, **caractérisé en ce que** le cadre porteur (20) est recouvert de manière étanche à l'air par les revêtements (29.1, 29.2, 29.3, 29.4) sur une surface de pose (20.1), une surface de recouvrement (20.4) et sur deux surfaces latérales (20.2, 20.3), sachant qu'au moins le côté avant tourné vers le ventilateur (12) et le côté arrière parallèle à celui-ci sont ouverts.

7. Dispositif de refroidissement selon la revendication 6, **caractérisé en ce que** plusieurs cadres porteurs (20) peuvent être positionnés le long de l'axe longitudinal avec leurs côtés ouverts les uns devant les autres.

8. Dispositif de refroidissement selon l'une quelconque des revendications 5 à 7, **caractérisé par** un cadre de base (10), sur lequel peut être positionné au moins un cadre porteur (20) de manière amovible et auquel se raccorde perpendiculairement un cadre de support de ventilateur (11).

9. Dispositif de refroidissement selon la revendication 8, **caractérisé en ce que** le cadre de base (10) présente au moins un profilé de centrage (14 ; 15) avec au moins un chanfrein (14.1, 14.3 ; 15.1, 15.2) disposé sur un côté à côté de la zone d'appui.

10. Dispositif de refroidissement selon la revendication 9, **caractérisé en ce que** les chanfreins (14.1, 14.3) des profilés de centrage (14) sont orientés pour le centrage dans le sens longitudinal du cadre de base (10).

11. Dispositif de refroidissement selon la revendication 9 ou 10, **caractérisé en ce que** les chanfreins (15.1, 15.3) des profilés de centrage (15) sont orientés pour le centrage dans le sens transversal du cadre de base (10).

12. Dispositif de refroidissement selon la revendication 11, **caractérisé en ce que** les profilés de centrage (15) sont disposés sur un support de renforcement transversal (16) du cadre de base (10).

13. Dispositif de refroidissement selon l'une quelconque des revendications 9 à 12, **caractérisé en ce que** les profilés de centrage (14) sont réalisés d'un seul tenant et sont pourvus de part et d'autre de chanfreins (14.1, 14.3).

14. Dispositif de refroidissement selon l'une quelconque des revendications 9 à 13, **caractérisé en ce que** les chanfreins (14.1, 14.3) sont en appui contre une branche d'appui (14.2, 14.4) coudée vers le bas.

15. Dispositif de refroidissement selon l'une quelconque des revendications 5 à 14, **caractérisé en ce que** le cadre porteur (20) est pourvu, sur ses deux cadres latéraux (21), d'une pluralité d'éléments d'appui (22) orientés horizontalement pour des éléments de refroidissement (30) et/ou des supports d'éléments réfrigérés (32), sachant qu'en face des éléments d'appui (20) des cadres latéraux (21), d'autres éléments d'appui sont disposés respectivement sur au moins un montant médian (27) agencé dans une zone médiane du cadre porteur (20).

16. Dispositif de refroidissement selon la revendication 15, **caractérisé en ce que** plusieurs paires de guidages de montant médian (24, 26) sont disposées sur un cadre de fond (23) et un cadre de plafond (25) du cadre porteur (20), dans lesquelles le montant médian (27) peut être positionné.
